# EUROPÄISCHE PATENTSCHRIFT

(11) **EP 4 126 408 B1**
(45) Veröffentlichungstag und Bekanntmachung des Hinweises auf die Patenterteilung: **08.01.2025**
(21) Anmeldenummer: 21712763.8
(22) Anmeldetag: 15.03.2021
(51) Int. Cl.: B21B 38/00

(54) **WALZGERÜST**
ROLL STAND
CAGE DE LAMINAGE

(30) Priorität: 01.04.2020 DE 102020204245
(43) Veröffentlichungstag der Anmeldung: 08.02.2023
(73) Patentinhaber: SMS group GmbH, 41069 Mönchengladbach (DE)
(72) Erfinder: BENDER, Hans-Jürgen, 57462 Olpe (DE); KLEIN, Achim, 57223 Kreuztal (DE)
(74) Vertreter: Kross, Ulrich
(86) Internationale Anmeldenummer: PCT/EP2021/056485
(87) Internationale Veröffentlichungsnummer: WO 2021/197816

(56) Entgegenhaltungen:
- CN-A- 102 327 902
- CN-U- 203 494 898
- CN-U- 205 413 924

## Beschreibung

Die vorliegende Erfindung betrifft ein Walzgerüst zum Walzen eines metallischen Walzgutes in einem Warmwalz- oder Kaltwalzprozess.

Walzgerüste zum Walzen eines metallischen Walzgutes sind aus dem Stand der Technik grundsätzlich bekannt. Bei Walzgerüsten, die nicht axialverschiebbare Walzen umfassen, ist jede Arbeitswalze über zwei Walzenzapfen jeweils in einem Einbaustück, auch Lagergehäuse genannt, drehbar und axial spielfrei gelagert. Im Idealfall sollten daher in dem Walzprozess nur Kräfte auftreten, die sich quer zur Längsachse der Arbeitswalzen erstrecken.

Der Idealfall ist in der Praxis jedoch kaum realisierbar, da die Arbeitswalzen diversen Störungen aus dem Walzprozess ausgesetzt sind. So bewirken beispielsweise Asymmetrien innerhalb des zu walzenden Walzgutes erhebliche Störungen im Walzprozess. Diese Störungen führen zu einer ausgleichenden axialen Bewegung bzw. Kraft der Walzen. Dadurch, dass die Arbeitswalzen axial spielfrei gelagert sind, wirkt sich dies nachteilig auf die Walzqualität des zu walzenden Walzgutes sowie auf die in den Einbaustücken verbauten Lager aus.

Aus der CN 102327902 A ist ein bedienseitiger Walzenständer mit einer in einem Einbaustück drehbar gelagerten Arbeitswalze bekannt. Das in dem bedienseitigen Walzenständer angeordnete Einbaustück wird mittels Verriegelungsplatten gegen ein axiales Verschieben verriegelt. Die Verriegelungsplatten sind mittels vorgespannten Schrauben mit dem bedienseitigen Walzenständer verschraubt. Die verlängert ausgeführten Schrauben weisen einen Dehnungsmessstreifen auf, über den eine sich lediglich in Richtung des bedienseitigen Walzenständers erstreckende Axialkraft der Arbeitswalze gemessen werden kann.

Eine weitere Vorrichtung zur Messung der Axialkraft in einem bedienseitigen Walzenständer ist zudem aus der CN 205413924 U bekannt. Die Vorrichtung umfasst einen, einen Dehnungsmessstreifen aufweisenden, Bolzen, der in dem mit bedienseitigen Walzenständer angeordnet und mit diesem vorgespannt verschraubt ist.

Vor diesem Hintergrund liegt der vorliegenden Erfindung die Aufgabe zu Grunde ein Walzgerüst bereitzustellen, mit dem eine verbesserte Produktqualität bei dem gewalzten Walzgut erzielbar ist und das wartungsärmer ist.

### Beschreibung der Erfindung

Erfindungsgemäß wird die Aufgabe durch ein Walzgerüst mit den Merkmalen des Patentanspruchs 1 gelöst.

Das erfindungsgemäße Walzgerüst ist zum Walzen eines metallischen Walzgutes vorgesehen und umfasst einen ersten, auf einer Antriebsseite angeordneten, Walzenständer und einen zweiten, auf einer Bedienseite angeordneten, Walzenständer. Jeder der Walzenständer weist zumindest eine Aufnahmeöffnung für ein Einbaustück zur drehbaren Lagerung einer mit Walzenzapfen versehenen, axial nicht verschiebbaren, Walze auf. Weiterhin umfasst das Walzgerüst mindestens zwei Verriegelungsplatten zur Verriegelung der Einbaustücke - und der darin gelagerten Walzen - gegen ein axiales Verschieben nach außerhalb des Walzenständers. Jeweils mindestens eine Verriegelungsplatte ist an einer walzenfernen Stirnseite des jeweiligen Walzenständers angeordnet ist. Des Weiteren umfasst der Walzenständer mindestens zwei Axialkraftmessbolzen. Jede der mindestens zwei Verriegelungsplatten ist während des Walzbetriebs in einer vorgeschobenen Position, in welcher sie zumindest einen Teil der jeweiligen Aufnahmeöffnung überdeckt zum Verriegeln der befindlichen Einbaustücke - mit den darin drehbar gelagerten Walzen - gegen axiales Verschieben. In dieser vorgeschobenen Position sind die Verriegelungsplatten jeweils über zumindest einen Axialkraftmessbolzen zumindest formschlüssig mit dem Walzenständer verbunden, so dass eine während eines Walzprozesses hervorgerufene und über den Walzenzapfen, das Einbaustück und die Verriegelungsplatte auf zumindest einen der Axialkraftmessbolzen übertragene axiale Kraft von dem jeweiligen Axialkraftmessbolzen detektierbar ist.

Der vorliegenden Erfindung liegt die wesentliche Erkenntnis zugrunde, dass durch das Detektieren der axialen Kräfte der Arbeitswalzen nicht nur eine, sondern in beide axiale Richtungen, also in Richtung Bedien- und Antriebsseite des Walzgerüstes, im Prozess auftretenden prozess- und/oder anlagenbedingten Störgrößen besser erkannt und somit quantitativ ausgeregelt werden können. Dies wirkt sich besonders vorteilhaft auf die Produktqualität des gewalzten Walzgutes sowie den Verschleiß aus, der zu einem verringerten Wartungsaufwand des Walzgerüstes führt.

Erfindungsgemäß wird dies dadurch erzielt, dass die beiden Walzenständer im Wesentlichen identisch ausgebildet werden, so dass die während eines Walzprozesses hervorgerufene axiale Kraft, unabhängig davon in welcher axialen Richtung sie wirkt, über den Walzenzapfen, das Einbaustück und die Verriegelungsplatte auf zumindest einen der Axialkraftmessbolzen übertragbar und somit detektierbar ist.

Das Ausregeln der detektierten prozess- und/oder anlagenbedingten Störgrößen kann beispielsweise manuell von einem Werker erfolgen. Vorteilhafterweise ist jedoch vorgesehen, dass diese automatisiert ausgeregelt werden. Hierzu weist das Walzgerüst vorzugsweise einen Regelkreis umfassend eine RAC-Programmierung (Roll Alignment Control) und/oder eine TFC-Programmierung (Thrust Force Control) auf, die in Abhängigkeit der vom Axialkraftmessbolzen ermittelten Werte entsprechend auf die hydraulischen Stellglieder des Walzgerüstes einwirkt.

Weitere vorteilhafte Ausgestaltungen der Erfindung sind in den abhängig formulierten Ansprüchen angegeben. Die in den abhängig formulierten Ansprüchen einzeln aufgeführten Merkmale sind in technologisch sinnvoller Weise miteinander kombinierbar und können weitere Ausgestaltungen der Erfindung definieren. Nachfolgend werden die in den Ansprüchen angegebenen Merkmale in der Beschreibung näher präzisiert und erläutert, wobei weitere bevorzugte Ausgestaltungen der Erfindung dargestellt werden.

In einer ersten vorteilhaften Ausführungsvariante ist jede der zumindest zwei Verriegelungsplatten über den zumindest einen Axialkraftmessbolzen mit dem Walzenständer derart formschlüssig verbunden, dass jeder der Axialkraftmessbolzen nicht vorgespannt ist. Hierbei hat sich gezeigt, dass diese Nicht-Vorspannung der Axialkraftmessbolzen zu einer besonders hohen Messauflösung führt, da die gesamte eingeleitete Axialkraft messbar ist. Besonders vorteilhaft hat sich in diesem Zusammenhang erwiesen, wenn jeder der Axialkraftmessbolzen mit dem Walzenständer form- und stoffschlüssig verbunden ist. Typischerweise weist der Axialkraftmessbolzen an seinen beiden Enden jeweils einen Gewindeabschnitt auf. Über einen ersten Gewindeabschnitt wird der Axialkraftmessbolzen mit dem Walzenständer formschlüssig verschraubt. Über einen zweiten Gewindeabschnitt wird die Verriegelungsplatte mittels einer Messbolzenmutter, vorzugsweise mit einem Luftspiel fixiert. Um eine Spielfreiheit in den beiden Gewinden sicherzustellen, werden diese z. B. mittels eines Gewindeklebers zusätzlich stoffschlüssig geklebt.

In einer weiteren bevorzugten Ausführungsvariante ist die zumindest eine antriebsseitig angeordnete Verriegelungsplatte nicht verschiebbar und die mindestens eine bedienseitig angeordnete Verriegelungsplatte verschiebbar ausgeführt. Über die horizontal verschiebbare Verriegelungsplatte kann ein Walzenwechsel besonders einfach erfolgen. Die Verriegelungsplatten, die normalerweise ein Einbaustück in dem Walzenständer gegen axiales Verschieben sichern, werden für einen Walzenwechsel seitlich nach außen verschoben und geben dann das jeweilige Einbaustück für einen Ausbau zur Bedienseite des Walzenständers hin frei. Besonders vorteilhaft wirkt sich diese Ausführungsvariante dann aus, wenn der Axialkraftmessbolzen nicht mit der Verriegelungsplatte verspannt und diese sodann horizontal frei verschiebbar ist, weil dann ein zeitintensiver Ausbau der Axialkraftmessbolzen zum Austausch der Walzen eingespart werden kann. Ganz besonders bevorzugt ist in diesem Zusammenhang vorgesehen, dass die zumindest eine bedienseitig angeordnete Verriegelungsplatte einen Aktuator umfasst, über den diese verschiebbar ist, so dass der Walzenwechsel Halb- oder Vollautomatisch erfolgen kann.

Der Aktuator kann beispielsweise in Form eines hydraulischen Zylinders oder in Form eines Gewindeantriebs ausgebildet sein.

In einer weiteren bevorzugten Ausführungsform weist der bedienseitig angeordnete Axialkraftmessbolzen im Vergleich zu dem antriebsseitig angeordneten Axialkraftmessbolzen einen größeren Gesamtdurchmesser auf. Die größere Dimensionierung des Durchmessers kompensiert hierbei den ungünstigen Hebelarm an der zumindest einen bedienseitig angeordneten Verriegelungsplatte.

Unter dem Begriff "Gesamtdurchmesser" wird im Sinne der vorliegenden Erfindung ein über die gesamte Länge des Axialkraftmessbolzens gemittelte Durchmesser verstanden.

Besonders bevorzugt ist vorgesehen, dass das Walzgerüst mindestens zwei, vorzugsweise vier oder acht Verriegelungsplatten umfasst, so dass jedes der Einbaustücke über zumindest zwei oder sogar vier Verriegelungsplatten verriegelbar ist.

Um einen symmetrischen Hebel an den jeweiligen Verriegelungsplatten zu erzeugen, ist vorteilhafterweise vorgesehen, dass jede der Verriegelungsplatten über zumindest zwei Axialkraftmessbolzen mit dem jeweiligen Walzenständer zumindest formschlüssig, besonders bevorzugt form- und stoffschlüssig, verbunden ist.

Vorzugsweise weist jeder der Axialkraftmessbolzen einen im Wesentlichen zylindrisch ausgebildeten Grundkörper mit einem, an einem ersten distalen Ende angeordneten, ersten Gewindeabschnitt sowie einem, an einem zweiten distalen Ende angeordneten, zweiten Gewindeabschnitt und einen zwischen dem ersten und dem zweiten Gewindeabschnitt angeordneten mittleren Abschnitt mit zumindest einer radialen Querbohrung, die in einer zentrischen Längsbohrung des Axialkraftmessbolzens mündet sowie zumindest einen, auf seiner äußeren Mantelfläche und zu der Querbohrung beabstandet angeordneten, Dehnungsmesstreifen, auf.

Durch die Querbohrung, die für den elektrischen Anschluss des Dehnungsmessstreifens erforderlich ist, wird der Axialkraftmessbolzen und insbesondere der mittlere Abschnitt durch die eingeleitete Axialkraft unsymmetrisch belastet. Dabei ist der direkte Bereich um die Querbohrung herum, besonders hohen Belastungen ausgesetzt. Überrascherweise hat sich gezeigt, dass eine zu der Querbohrung axial beabstandete Anordnung des Dehnungsmessstreifens sich besonders vorteilhaft auf die Qualität der Messergebnisse auswirkt. In diesem Zusammenhang ist besonders bevorzugt vorgesehen, wenn der Dehnungsmesstreifen jeweils einen Mindestabstand zu der Querbohrung aufweist und der Mindestabstand mindestens dem 1,5-fachen des Durchmessers, besonders bevorzugt mindestens dem 2-fachen des Durchmessers, und ganz besonders bevorzugt dem 3 bis 5-fachen des Durchmessers der Querbohrung entspricht. Der Abstand bezieht sich hierbei auf den Mittelpunkt der Querbohrung zum Mittelpunkt des Dehnungsmessstreifens. Hinsichtlich der Lageanordnung kann der zumindest eine Dehnungsmessstreifen mit der Querbohrung auf einer gemeinsamen Mantellinie, auf einer gemeinsamen Kreislinie und/oder auf unterschiedlichen Mantel- und Kreislinien angeordnet sein. Bei der Lageanordnung ist darauf zu achten, dass der Dehnungsmessstreifen derart auf der Oberfläche des Axialkraftmessbolzens zu positionieren ist, dass er dessen auftretende axiale Dehnungen erfassen kann. Durch die Dehnung bzw. Verformung ändert sich der Widerstand des Dehnungsmessstreifens, der sodann in eine axiale Kraft umgerechnet werden kann.

In einer ganz besonders bevorzugten Ausführungsvariante weist der mittlere Abschnitt an seiner Oberfläche im Bereich der zumindest einen Querbohrung mindestens eine sich quer zur Längsachse des Axialkraftmessbolzens erstreckende Druckentlastungsnut auf. In diesem Zusammenhang ist vorteilhafterweise vorgesehen, dass die zumindest eine Druckentlastungsnut eine Mindestlänge aufweist und diese mindestens 2/10 des Durchmessers des mittleren Abschnitts, mehr bevorzugt mindestens 3/10 des Durchmessers des mittleren Abschnitts, und besonders bevorzugt mindestens 4/10 bis maximal 6/10 des Durchmessers des mittleren Abschnitts, entspricht. Über die im Bereich der Querbohrung angeordnete zumindest eine Druckentlastungsnut werden die, infolge der eigeleiteten Axialkräfte auftretenden, Belastungen nochmals reduziert und die Qualität der Messergebnisse verbessert.

Weiterhin ist vorteilhafterweise vorgesehen, dass der erste Gewindeabschnitt einen zum zweiten Gewindeabschnitt größeren Durchmesser aufweist. Über den ersten Gewindeabschnitt ist der Axialkraftmessbolzen mit dem Walzenständer des Walzgerüstes formschlüssig, vorzugsweise form- und stoffschlüssig, verbunden. Über den zweiten Gewindeabschnitt ist der Axialkraftmessbolzen mittels einer Messbolzenmutter form- und/oder stoffschlüssig, vorzugsweise form- und stoffschlüssig fixierbar. Der erste Gewindeabschnitt kann entsprechend lang ausgeführt sein, um eine optimale Krafteinleitung zu ermöglich. Ggf. könnte der erste Gewindeabschnitt über eine separate Gewindebuchse in dem Walzenständer angeordnet werden.

### Figurenbeschreibung

Die Erfindung sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung und/oder Figuren zu kombinieren. Insbesondere ist darauf hinzuweisen, dass die Figuren und insbesondere die dargestellten Größenverhältnisse nur schematisch sind. Gleiche Bezugszeichen bezeichnen gleiche Gegenstände, so dass ggf. Erläuterungen aus anderen Figuren ergänzend herangezogen werden können. Es zeigen:
- Fig. 1: eine Ausführungsvariante eines erfindungsgemäßen Walzgerüstes in einer schematischen horizontalen Querschnittsdarstellung,
- Fig. 2: eine Ausführungsvariante des in Figur 1 gezeigten Axialkraftmessbolzens in einer Darstellung mit Hülse und Messbolzenmutter, und
- Fig. 3: eine Teilschnittdarstellung des im Walzgerüst angeordneten Axialkraftmessbolzens gemäß obiger Ausführungsvariante.

In Figur 1 ist eine Ausführungsvariante des erfindungsgemäßen Walzgerüstes 1 gezeigt, das zum Walzen eines metallischen Walzgutes vorgesehen ist. Das Walzgerüst 1 umfasst einen ersten, auf einer Antriebsseite 2 angeordneten, Walzenständer 3 und einen zweiten, auf einer Bedienseite 4 angeordneten, Walzenständer 5. Jeder der Walzenständer 3, 5 weist zumindest eine Aufnahmeöffnung 6, 7 für jeweils ein Einbaustück 8, 9 auf. Die Einbaustücke 8, 9 dienen zur drehbaren Lagerung einer mit Walzenzapfen 8.1, 9.1 versehenen, axial nicht verschiebbaren, Walze 10.

Das in Figur 1 gezeigte Walzgerüst 1 umfasst in der vorliegend dargestellten Ausführungsvariante vier Verriegelungsplatten 11, 12, 13, 14 zur Verriegelung der Einbaustücke 8, 9 - und damit der Walzen - gegen ein axiales Verschieben. Zum Ein- und Ausbau der Walzen aus dem Walzenständer, werden die Walzen zusammen mit den Einbaustücken in axialer Richtung durch die Aufnahmeöffnung des Walzgerüstes geschoben. Dazu wird die Aufnahmeöffnung durch Verschieben der Verriegelungsplatten 11-14 quer zur axialen Richtung freigegeben. Vorzugsweise sind jeweils zwei Verriegelungsplatten 11, 12, 13, 14 an einer walzenfernen Stirnseite des jeweiligen Walzenständers 3, 5 auf Höhe der Einbaustücke 8, 9 angeordnet. Jede der Verriegelungsplatten 11, 12, 13, 14 ist in der vorliegend dargestellten Ausführungsvariante über mindestens einen Axialkraftmessbolzen 15, 16, 17, 18 mit dem Walzenständer 1 verbunden. Vorzugsweise können auch zwei, vertikal zueinander angeordnete Axialkraftmessbolzen pro Verriegelungsplatte vorgesehen sein. Aufgrund des horizontalen Querschnitts ist in der vorliegenden Figur 1 jedoch lediglich ein Axialkraftmessbolzen 15, 16, 17, 18 pro Verriegelungsplatte 11, 12, 13, 14 sichtbar.

Jeder der Axialkraftmessbolzen 15, 16, 17, 18 ist in der vorliegend dargestellten Ausführungsvariante mit dem jeweiligen Walzenständer 3, 5 form- und vorzugsweise auch stoffschlüssig verbunden, derart, dass jede der Verriegelungsplatten 11, 12, 13, 14 zumindest einen Teil der Aufnahmeöffnung 6, 7 des jeweiligen Walzenständers 3, 5 überdeckt, so dass eine während eines Walzprozesses hervorgerufene und über den Walzenzapfen, das Einbaustück 8, 9 und die Verriegelungsplatte 11, 12, 13, 14 auf zumindest einen der Axialkraftmessbolzen 15, 16, 17, 18 übertragene axiale Kraft von dem jeweiligen Axialkraftmessbolzen 15, 16, 17, 18 detektierbar ist. Die bedienseitig angeordneten Axialkraftmessbolzen 17, 18 weisen in der vorliegend dargestellten Ausführungsvariante einen zu den antriebsseitig angeordneten Axialkraftmessbolzen 15, 16 größeren Gesamtdurchmesser auf.

Die zwei antriebsseitig angeordneten Verriegelungsplatten 11, 12 sind vorzugsweise nicht verschiebbar mit dem Walzenständer verbunden, wohingegen die zwei bedienseitig angeordneten Verriegelungsplatten 13, 14 verschiebbar ausgeführt sind. Besonders vorteilhaft wirkt sich diese Ausführungsvariante dann aus, wenn die Axialkraftmessbolzen 13, 14 keine Vorspannung gegenüber den Verriegelungsplatten aufweisen, da ein zeitintensives Lösen der Axialmessbolzen bzw. der Verriegelungsplatten zum Austausch der Walze 10 eingespart werden kann. Hierzu weisen die zwei bedienseitig angeordneten Verriegelungsplatten 13, 14 einen Aktuator auf (nicht dargestellt), über den die beiden bedienseitig angeordneten Verriegelungsplatten 13, 14 vollautomaisch verschoben werden können.

Um eine besonders hohe Messauflösung zu erzielen, sind die im Walzenständer 1 acht angeordneten Axialkraftmessbolzen 15, 16, 17, 18 derart form- und stoffschlüssig verbunden, dass diese nicht vorgespannt sind. Dies wird vorliegend dadurch erzielt, dass zwischen einer Messbolzenmutter 19 des Axialkraftmessbolzens 15, 16, 17, 18 und der jeweiligen Verriegelungsplatte 11, 12, 13, 14 ein Luftspiel 35 eingestellt wird (Fig. 3). Durch diese Nicht-Vorspannung der Axialkraftmessbolzen 15, 16, 17, 18 wird eine besonders hohe Messauflösung erzielt, da die gesamte eingeleitete Axialkraft gemessen werden kann. Unterstützend wirkt hierbei, dass die Axialkraftmessbolzen 15, 16, 17, 18 mit dem Walzenständer 3, 5 auf der einen Seite form- und vorzugsweise auch stoffschlüssig und auf der anderen Seite mit der Messbolzenmutter 19 form- und vorzugsweise auch stoffschlüssig fixiert sind. Die stoffschlüssige Verbindung wird vorliegend durch eine Klebeverbindung erzielt.

Durch das Detektieren der axialen Kräfte in beide axiale Richtungen der Walze 10, also in Richtung Bedien- und Antriebsseite 2, 4 des Walzgerüstes 1 werden etliche im Prozess auftretenden prozess- und/oder anlagenbedingten Störgrößen erkannt, so dass diese quantitativ ausgeregelt werden können. Dies wirkt sich besonders vorteilhaft auf die Produktqualität des gewalzten Walzgutes sowie den Verschleiß aus, der zu einem verringerten Wartungsaufwand des Walzgerüstes 1 führt.

In Figur 2 ist eine Ausführungsvariante eines des in Figur 1 gezeigten Axialkraftmessbolzens 17 in einer Darstellung mit Hülse 20 und Messbolzenmutter 19 gezeigt. Der Axialkraftmessbolzen 17 ist beispielsweise aus Chromnickelstahl 30CrNiMo8 gefertigt und für eine Belastung von 1300 N/mm² vergütet.

Der Axialkraftmessbolzen 17 weist einen im Wesentlichen zylindrisch ausgebildeten Grundkörper 21 mit einem, an einem ersten distalen Ende angeordneten, ersten Gewindeabschnitt 22 sowie einem, an einem zweiten distalen Ende angeordneten, zweiten Gewindeabschnitt 23 und einen zwischen dem ersten und dem zweiten Gewindeabschnitt 22, 23 angeordneten mittleren Abschnitt 24 auf.

Wie der Figur 3 zum Teil entnehmbar, weist der Axialkraftmessbolzen 17 zwei radial gegenüberliegend angeordnete Querbohrungen 25, die in einer zentrischen Längsbohrung 26 des Axialkraftmessbolzens 17 münden, sowie zwei, auf seiner äußeren Mantelfläche radial gegenüberliegend und zu den Querbohrungen 25 beabstandet angeordnete, Dehnungsmesstreifen 27 auf. Wie insbesondere der Figur 2 entnehmbar, sind der Dehnungsmessstreifen 27 sowie die Querbohrung 25 in der vorliegend dargestellten Ausführungsvariante auf einer gemeinsamen Mantellinie angeordnet.

Weiterhin weist der Axialkraftmessbolzen 17 in der vorliegend dargestellten Ausführungsvariante an jeder der zwei Querbohrungen 25 zwei sich quer zu der Längsachse des Axialkraftmessbolzens 17 erstreckende Druckentlastungsnuten 28, 29 auf. Über die im Bereich der Querbohrungen 25 angeordneten Druckentlastungsnuten 28, 29 werden die, infolge der eingeleiteten Axialkräfte auftretenden, Belastungen nochmals reduziert und die Qualität der Messergebnisse verbessert.

Der mittlere Abschnitt 24 weist jeweils eine im Bereich zum ersten und zweiten Gewindeabschnitt 22, 23 angeordnete erhaben ausgebildete und umfangsseitig verlaufende Dichtsitzfläche 30, 31 für die Hülse 20 auf, so dass der mittlere Abschnitt 24 sowie die zwei auf der äußeren Mantelfläche zwischen den beiden Dichtsitzflächen 30, 31 angeordnete Dehnungsmesstreifen 27 hermetisch verkapselt ist. Durch die Hülse 20 werden die Dehnungsmessstreifen 27 vor allen Umgebungseinflüssen wirkungsvoll geschützt. Um das Luftspiel 35 optimal einstellen zu können, weist die Hülse 20 eine zu der Dicke der Verriegelungsplatte 11, 12, 13, 14 kleinere axiale Erstreckung auf.

In Figur 3 ist eine Teilschnittdarstellung des im Walzgerüst 1 angeordneten Axialkraftmessbolzens 17 in einem Längsschnitt dargestellt. Erkennbar sind hierbei die elektrischen Anschlüsse 32 der jeweiligen Dehnungsmessstreifen 27, die durch die Querbohrungen 25 und die zentrische Längsbohrung 26 verlaufen. Weiterhin ist anhand der vorliegenden Darstellung erkennbar, dass der erste Gewindeabschnitt 22, der mit dem Walzgerüst 5 form- und stoffschlüssig verbunden ist, einen zum zweiten Gewindeabschnitt 23 größeren Durchmesser aufweist. Zudem ist aus der Figur 3 erkennbar, dass die Hülse 20 zwei radial verlaufende Nuten 33, 34 aufweist, in die O-Ringe eingesetzt sind (nicht dargestellt).

### Bezugszeichenliste

- 1: Walzgerüst
- 2: Antriebsseite
- 3: erster Walzenständer
- 4: Bedienseite
- 5: zweiter Walzenständer
- 6: Aufnahmeöffnung
- 7: Aufnahmeöffnung
- 8: Einbaustück
- 8.1: Walzenzapfen
- 9: Einbaustück
- 9.1: Walzenzapfen
- 10: Walze
- 11: Verriegelungsplatte
- 12: Verriegelungsplatte
- 13: Verriegelungsplatte
- 14: Verriegelungsplatte
- 15: Axialkraftmessbolzen
- 16: Axialkraftmessbolzen
- 17: Axialkraftmessbolzen
- 18: Axialkraftmessbolzen
- 19: Messbolzenmutter
- 20: Hülse
- 21: zylindrischer Körper
- 22: erster Gewindeabschnitt
- 23: zweiter Gewindeabschnitt
- 24: mittlerer Abschnitt
- 25: Querbohrung
- 26: Längsbohrung
- 27: Dehnungsmessstreifen
- 28: Druckentlastungsnut
- 29: Druckentlastungsnut
- 30: Dichtsitzfläche
- 31: Dichtsitzfläche
- 32: elektrische Anschlüsse
- 33: Nuten
- 34: Nuten
- 35: Luftspiel

## Patentansprüche

1. Walzgerüst (1) zum Walzen eines metallischen Walzgutes, umfassend
einen ersten, auf einer Antriebsseite angeordneten, Walzenständer (3) und einen zweiten, auf einer Bedienseite angeordneten, Walzenständer (5), wobei jeder der Walzenständer (3, 5) zumindest eine Aufnahmeöffnung (6, 7) für ein Einbaustück (8, 9) zur drehbaren Lagerung einer mit Walzenzapfen versehenen, axial nicht verschiebbaren, Walze (10) aufweist,
mindestens zwei Verriegelungsplatten (11, 12, 13, 14) zur Verriegelung der Einbaustücke (8, 9), wobei jeweils eine der Verriegelungsplatten (11, 12, 13, 14) derart an der walzenfernen Stirnseite des jeweiligen Walzenständers (3, 5) angeordnet ist, dass sie (11, 12, 13, 14) zumindest einen Teil von dessen Aufnahmeöffnung (8, 9) überdeckt, und über zumindest einen Axialkraftmessbolzen (15, 16, 17, 18) mit dem Walzenständer zumindest formschlüssig so verbunden ist, dass eine während eines Walzprozesses hervorgerufene und über den Walzenzapfen, das Einbaustück (8, 9) und die Verriegelungsplatte (11, 12, 13, 14) auf zumindest einen der Axialkraftmessbolzen (15, 16, 17, 18) übertragene axiale Kraft von dem jeweiligen Axialkraftmessbolzen (15, 16, 17, 18) detektierbar ist.

2. Walzgerüst (1) nach Anspruch 1, wobei jede der zumindest zwei Verriegelungsplatten (11, 12, 13, 14) über den zumindest einen Axialkraftmessbolzen (15, 16, 17, 18) mit dem Walzenständer (3, 5) derart formschlüssig verbunden ist, dass jeder der Axialkraftmessbolzen (15, 16, 17, 18) nicht vorgespannt ist.

3. Walzgerüst (1) nach Anspruch 1 oder 2, wobei die zumindest eine antriebsseitig angeordnete Verriegelungsplatte (11, 12) nicht verschiebbar mit dem antriebsseitigen Walzenständer und die zumindest eine bedienseitig angeordnete Verriegelungsplatte (13, 14) verschiebbar ausgeführt ist.

4. Walzgerüst (1) nach Anspruch 3, wobei der zumindest eine bedienseitig angeordnete Verriegelungsplatte (13, 14) ein Aktuator zugeordnet ist, über den die zumindest eine Verriegelungsplatte (13, 14) verschiebbar ist.

5. Walzgerüst (1) nach einem der vorhergehenden Ansprüche, wobei der bedienseitig angeordnete Axialkraftmessbolzen (17, 18) einen im Vergleich zu dem antriebsseitig angeordneten Axialkraftmessbolzen (15, 16) größeren Gesamtdurchmesser aufweist.

6. Walzgerüst (1) nach einem der vorhergehenden Ansprüche, umfassend mindestens vier Verriegelungsplatten (11, 12, 13, 14), so dass jedes der Einbaustücke (8, 9) über zumindest zwei Verriegelungsplatten (11, 12, 13, 14) verriegelbar ist.

7. Walzgerüst (1) nach einem der vorhergehenden Ansprüche, wobei zumindest eine der Verriegelungsplatten (11, 12, 13, 14) über zwei oder auch mehr Axialkraftmessbolzen (15, 16, 17, 18) mit dem jeweiligen Walzenständer (3, 5) zumindest formschlüssig verbunden ist.

8. Walzgerüst (1) nach einem der vorhergehenden Ansprüche, wobei jeder der Axialkraftmessbolzen (15, 16, 17, 18) einen im Wesentlichen zylindrisch ausgebildeten Grundkörper (21) mit einem, an einem ersten distalen Ende angeordneten, ersten Gewindeabschnitt (22), mit einem, an einem zweiten distalen Ende angeordneten, zweiten Gewindeabschnitt (23), sowie mit einem zwischen dem ersten und dem zweiten Gewindeabschnitt (22, 23) angeordneten mittleren Abschnitt (24) umfasst, wobei der mittlere Abschnitt mit zumindest einer radialen Querbohrung (25), die in einer zentrischen Längsbohrung (26) des Axialkraftmessbolzens (15, 16, 17, 18) mündet sowie zumindest einem, auf seiner äußeren Mantelfläche und zu der zumindest einen Querbohrung (25) beabstandet angeordneten, Dehnungsmesstreifen (27) versehen ist.

9. Walzgerüst (1) nach Anspruch 8, wobei der zumindest eine Dehnungsmesstreifen (27) jeweils einen Mindestabstand zu der zumindest einen Querbohrung (25) aufweist und der Mindestabstand mindestens dem 1,5-fachen des Durchmessers der Querbohrung (25) entspricht.

10. Walzgerüst (1) nach einem der vorhergehenden Ansprüche 8 oder 9, wobei der zumindest eine Dehnungsmessstreifen (27) mit der zumindest einen Querbohrung (25) auf einer gemeinsamen Mantellinie, auf einer gemeinsamen Kreislinie und/oder auf unterschiedlichen Mantel- und Kreislinien angeordnet ist.

11. Walzgerüst (1) nach einem der vorhergehenden Ansprüche 8 bis 10, wobei der mittlere Abschnitt (24) im Bereich der zumindest einen Querbohrung (25) eine quer zur Längsachse verlaufende Druckentlastungsnut (28, 29) aufweist.

12. Walzgerüst (1) nach Anspruch 11, wobei die Druckentlastungsnut (28, 29) eine Mindestlänge aufweist und diese mindestens 2/10 des Durchmessers des mittleren Abschnitts entspricht.

13. Walzgerüst (1) nach einem der vorhergehenden Ansprüche 8 bis 12, wobei der Axialkraftmessbolzen (15, 16, 17, 18) eine Hülse (20) umfasst, die auf zwei, voneinander beabstandeten und sich umfangsseitig erstreckenden, Dichtsitzflächen (30, 31) angeordnet ist, so dass der zumindest eine auf der äußeren Mantelfläche zwischen den beiden Dichtsitzflächen (30, 31) angeordnete Dehnungsmesstreifen (27) hermetisch verkapselt ist.

14. Walzgerüst (1) nach einem der vorhergehenden Ansprüche 8 bis 13, wobei der Axialkraftmessbolzen (15, 16, 17, 18) aus einem Chromnickelstahl gebildet ist.

15. Walzgerüst (1) nach einem der vorhergehenden Ansprüche 8 bis 14, wobei der erste Gewindeabschnitt (22) einen zum zweiten Gewindeabschnitt (23) größeren Durchmesser aufweist.

## Claims

1. Roll stand (1) for rolling a metallic rolling material, comprising
a first roll housing (3) arranged on a drive side and a second roll housing (5) arranged on a control side, wherein each of the roll housings (3, 5) has at least one receiving opening (6, 7) for a chock (8, 9) for rotatable mounting of an axially non-displaceable roll (10) provided with roll journals,
at least two locking plates (11, 12, 13, 14) for locking the chocks (8, 9), wherein a respective one of the locking plates (11, 12, 13, 14) is so arranged at the end of the respective roll housing (3, 5) remote from the roll that the plate (11, 12, 13, 14) covers at least a part of the receiving opening (8,9) thereof and is at least mechanically positively connected with the roll housing by way of at least one axial force measuring pin (15, 16, 17, 18) that an axial force, which is produced during a rolling process and which is transmitted by way of the roll journal, the chock (8, 9) and the locking plate (11, 12, 13, 14) to at least one of the axial force measuring pins (15, 16, 17, 18), is detectable by the respective axial force measuring pin (15, 16, 17, 18).

2. Roll stand (1) according to claim 1, wherein each of the at least two locking plates (11, 12, 13, 14) is mechanically positively connected by way of the at least one axial force measuring pin (15, 16, 17, 18) with the roll housing (3, 5) in such a way that each of the axial force measuring pins (15, 16, 17, 18) is not biased.

3. Roll stand (1) according to claim 1 or 2, wherein the at least one locking plate (11, 12) arranged at the drive side is configured to be non-displaceable with the drive-side roll housing and the at least one locking plate (13, 14) arranged at the control side is configured to be displaceable.

4. Roll stand (1) according to claim 3, wherein associated with the at least one locking plate (13, 14) arranged at the control side is an actuator by way of which the at least one locking plate (13, 14) is displaceable.

5. Roll stand (1) according to any one of the preceding claims, wherein the axial force measuring pin (17, 18) arranged at the control side has a greater overall diameter by comparison with the axial force measuring pin (15, 16) arranged at the drive side.

6. Roll stand (1) according to any one of the preceding claims, comprising at least four locking plates (11, 12, 13, 14) so that each of the chocks (8, 9) is lockable by way of at least two locking plates (11, 12, 13, 14).

7. Roll stand (1) according to any one of the preceding claims, wherein at least one of the locking plates (11, 12, 13, 14) is at least mechanically positively connected with the respective roll housing (3, 5) by way of two or even more axial force measuring pins (15, 16, 17, 18).

8. Roll stand (1) according to any one of the preceding claims, wherein each of the axial force measuring pins (15, 16, 17, 18) has a substantially cylindrically formed base body (21) with a first threaded section (22) arranged at a first distal end, with a second threaded section (23) arranged at a second distal end and with a middle section (24) arranged between the first and the second threaded sections (22, 23), wherein the middle section is provided with at least one radial transverse bore (25), which opens into a central longitudinal bore (26) of the axial force measuring pin (15, 16, 17, 18), and at least one strain gauge arranged on its outer circumferential surface and at a spacing from the at least one transverse bore (25).

9. Roll stand (1) according to claim 8, wherein the at least one strain gauge (27) has a respective minimum spacing from the at least one transverse bore (25) and the minimum spacing corresponds with at least 1.5 times the diameter of the transverse bore (25).

10. Roll stand (1) according to one of the preceding claims 8 and 9, wherein the at least one strain gauge (27) is arranged with the at least one transverse bore (25) on a common circumferential line, on a common circular line and/or on different circumferential and circular lines.

11. Roll stand (1) according to any one of the preceding claims 8 to 10, wherein the middle section (24) has in the region of the at least one transverse bore (25) a pressure relief groove (28, 29) extending transversely to the longitudinal axis.

12. Roll stand (1) according to claim 11, wherein the pressure relieve groove (28, 29) has a minimum length and this corresponds with at least 2/10 of the diameter of the middle section.

13. Roll stand (1) according to any one of the preceding claims 8 to 12, wherein the axial force measuring pin (15, 16, 17, 18) comprises a sleeve (20) which is arranged on two mutually spaced apart and circumferentially extending sealing seat surfaces (30, 31) so that the at least one strain gauge (27) arranged on the outer circumferential surface between the i two sealing seat surfaces (30, 31) is hermetically encapsulated.

14. Roll stand (1) according to any one of the preceding claims 8 to 13, wherein the axial force measuring pin (15, 16, 17, 18) is formed from a chromium-nickel steel.

15. Roll stand (1) according to any one of the preceding claims 8 to 14, wherein the first threaded section (22) has a larger diameter than the second threaded section (23).

## Revendications

1. Châssis de laminoir (1) pour le laminage d'un produit métallique, comprenant
un premier bâti de laminoir (3) disposé sur un côté entraînement et un deuxième bâti de laminoir (5) disposé sur un côté opérateur, chaque bâti de laminoir (3, 5) comportant au moins une ouverture de réception (6, 7) pour une pièce d'insertion (8, 9) destinée à supporter de manière rotative un rouleau (10) muni de tourillons, non déplaçable axialement,
au moins deux plaques de verrouillage (11, 12, 13, 14) pour verrouiller les pièces d'insertion (8, 9), chaque plaque de verrouillage (11, 12, 13, 14) étant disposée de telle manière sur le côté opposé au rouleau du bâti de laminoir (3, 5) qu'elle (11, 12, 13, 14) recouvre au moins une partie de l'ouverture de réception (8, 9) de celui-ci, et étant reliée de manière au moins positive au bâti de laminoir par au moins un boulon de mesure de force axiale (15, 16, 17, 18) de sorte qu'une force axiale générée pendant un processus de laminage et transmise par le tourillon, la pièce d'insertion (8, 9) et la plaque de verrouillage (11, 12, 13, 14) à au moins un des boulons de mesure de force axiale (15, 16, 17, 18), puisse être détectée par le boulon de mesure de force axiale respectif (15, 16, 17, 18).

2. Châssis de laminoir (1) selon la revendication 1, dans lequel chaque plaque de verrouillage (11, 12, 13, 14) est reliée de manière positive au bâti de laminoir (3, 5) par au moins un boulon de mesure de force axiale (15, 16, 17, 18) de sorte que chaque boulon de mesure de force axiale (15, 16, 17, 18) n'est pas précontraint.

3. Châssis de laminoir (1) selon la revendication 1 ou 2, dans lequel au moins une plaque de verrouillage disposée côté entraînement (11, 12) est réalisée de manière non déplaçable avec le bâti de laminoir côté entraînement, et au moins une plaque de verrouillage disposée côté opérateur (13, 14) est réalisée de manière déplaçable.

4. Châssis de laminoir (1) selon la revendication 3, dans lequel au moins une plaque de verrouillage disposée côté opérateur (13, 14) est associée à un actionneur permettant de déplacer l'au moins une plaque de verrouillage (13, 14).

5. Châssis de laminoir (1) selon l'une des revendications précédentes, dans lequel le boulon de mesure de force axiale disposé côté opérateur (17, 18) a un diamètre total plus grand que le boulon de mesure de force axiale disposé côté entraînement (15, 16).

6. Châssis de laminoir (1) selon l'une des revendications précédentes, comprenant au moins quatre plaques de verrouillage (11, 12, 13, 14), de sorte que chaque pièce d'insertion (8, 9) puisse être verrouillée par au moins deux plaques de verrouillage (11, 12, 13, 14).

7. Châssis de laminoir (1) selon l'une des revendications précédentes, dans lequel au moins une des plaques de verrouillage (11, 12, 13, 14) est reliée de manière au moins positive au bâti de laminoir (3, 5) par deux ou plusieurs boulons de mesure de force axiale (15, 16, 17, 18).

8. Châssis de laminoir (1) selon l'une des revendications précédentes, dans lequel chaque boulon de mesure de force axiale (15, 16, 17, 18) comprend un corps de base essentiellement cylindrique (21) avec une première section filetée (22) disposée à une première extrémité distale, une deuxième section filetée (23) disposée à une deuxième extrémité distale, et une section intermédiaire (24) disposée entre la première et la deuxième section filetée (22, 23), la section intermédiaire comportant au moins un trou transversal radial (25) débouchant dans un trou longitudinal central (26) du boulon de mesure de force axiale (15, 16, 17, 18) ainsi qu'au moins une jauge de contrainte (27) disposée sur sa surface extérieure et espacée du trou transversal (25).

9. Châssis de laminoir (1) selon la revendication 8, dans lequel chaque jauge de contrainte (27) présente à chaque fois une distance minimale par rapport au trou transversal (25) et cette distance minimale est au moins égale à 1,5 fois le diamètre du trou transversal (25).

10. Châssis de laminoir (1) selon l'une des revendications 8 ou 9, dans lequel chaque jauge de contrainte (27) est disposée sur une ligne de surface commune, une ligne circulaire commune et/ou sur des lignes de surface et circulaires différentes par rapport au trou transversal (25).

11. Châssis de laminoir (1) selon l'une des revendications 8 à 10, dans lequel la section intermédiaire (24) comporte une rainure de décharge de pression (28, 29) s'étendant transversalement à l'axe longitudinal dans la zone du trou transversal (25).

12. Châssis de laminoir (1) selon la revendication 11, dans lequel la rainure de décharge de pression (28, 29) a une longueur minimale d'au moins 2/10 du diamètre de la section intermédiaire.

13. Châssis de laminoir (1) selon l'une des revendications 8 à 12, dans lequel le boulon de mesure de force axiale (15, 16, 17, 18) comprend un manchon (20) disposé sur deux surfaces d'étanchéité (30, 31) espacées l'une de l'autre et s'étendant circonférentiellement, de sorte que la jauge de contrainte (27) disposée sur la surface extérieure entre les deux surfaces d'étanchéité (30, 31) est hermétiquement encapsulée.

14. Châssis de laminoir (1) selon l'une des revendications 8 à 13, dans lequel le boulon de mesure de force axiale (15, 16, 17, 18) est fabriqué en acier inoxydable au chrome-nickel.

15. Châssis de laminoir (1) selon l'une des revendications 8 à 14, dans lequel la première section filetée (22) a un diamètre plus grand que la deuxième section filetée (23).
